# EUROPÄISCHE PATENTSCHRIFT

(11) **EP 0 230 677 B1**
(45) Veröffentlichungstag und Bekanntmachung des Hinweises auf die Patenterteilung: **02.11.1989**
(21) Anmeldenummer: 86118185.7
(22) Anmeldetag: 31.12.1986
(51) Int. Cl.: B65H 29/00, B65H 29/66

(54) **Verfahren und Vorrichtung zum Verarbeiten von in Schuppenformation anfallenden Druckereierzeugnissen wie Zeitungen, Zeitschriften und dergleichen**
Method and device for handling printed produce such as newspapers, magazines and the like being delivered in overlapping streams
Dispositif et procédé de traitement d'imprimés tels que journaux, périodiques ou similaires, alimentés en courants d'articles se chevauchant

(30) Priorität: 20.01.1986 CH 205/86
(43) Veröffentlichungstag der Anmeldung: 05.08.1987
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- EP-A- 0 147 528
- WO-A-85/01279
- DE-A- 2 207 556
- GB-A- 2 111 028
- GB-A- 2 121 771
- GB-A- 2 144 108

## Beschreibung

Die vorliegende Erfindung betrifft ein Verfahren und eine Vorrichtung zum Verarbeiten von in Schuppenformation anfallenden Druckereierzeugnissen, wie Zeitungen, Zeitschriften und dergleichen, gemäss Oberbegriff des Anspruches 1 oder 8 bzw. des Anspruches 9 oder 18.

Bisher war man bestrebt, auf einen Wickelkern möglichst viele Druckereierzeugnisse aufzuwickeln, um bei den gegenwärtig üblichen hohen Arbeitsgeschwindigkeiten der Rotationsdruckmaschinen, über der diesen nachgeschalteten Verarbeitungseinrichtungen nicht zu häufig zu einem Austausch eines fertigen Wickels gegen einen leeren Wickelkern bzw. eines leeren Wickelkernes gegen einen neuen Wickel gezwungen zu werden (siehe z.B. die CH-PSen 559 691 und 642 602). So ist es derzeit üblich, Wickel mit einem Durchmesser von mehr als 2 Metern zu bilden. Derartige Wickel sind natürlich entsprechend schwer und lassen sich nicht so ohne weiteres handhaben und zwischenlagern.

So wird in der CH-PS 559 691 z.B. vorgeschlagen, den hohlzylindrischen Wickelkern mit scheibenförmigen Seitenwangen zu versehen, welche als Lauf- und Rollkränze für den Transport des Wickels ausgebildet sind. Seitenwangen dienen weiter dazu, die aufgewickelten Druckereierzeugnisse seitlich abzustützen. Für das Lagern solcher Wickel wird nun wegen dieser Seitenwangen nicht nur in der Höhe und Breite, sondern auch in Richtung der Längsachse des Wickelkernes erheblich Platz benötigt, ist doch die Abmessung des Wickels in Achsrichtung des Wickelkernes grösser als die Breite der aufgewickelten Druckereierzeugnisse.

Aus der veröffentlichten internationalen Anmeldung WO 85/01279 (PCT/CH 84/00147) ist es weiter bekannt, für das Transportieren der grossen und schweren Wickel besonders ausgebildete Transportfahrzeuge und an diese angepasste Wickelkerne zu verwenden. Diese Transportfahrzeuge sind weiter dazu ausgerüstet, die Wickel stehend, in gegenüber der Vertikalen etwas geneigter Schräglage zu einem Stapel aneinander zu reihen, wobei sich die Wickel an ihrem Umfang am Boden abstützen. Ein solcher Stapel benötigt ebenfalls sehr viel Platz und verlangt zudem das Vorhandensein einer vertikalen Abstützung, z.B. eine Wand, gegen die sich der hinterste Wickel des Stapels anlehnen kann.

Der vorliegenden Erfindung liegt nun die Aufgabe zugrunde, ein Verfahren bzw. eine Vorrichtung der eingangs genannten Art zu schaffen, bei dem bzw. bei der nach wie vor durch Aufwickeln über Druckereierzeugnisse auf einen Wickelkern Wickel gebildet werden, die sich jedoch unter Schonung der aufgewickelten Erzeugnisse mit weniger Aufwand als bisher handhaben und lagern lassen.

Diese Aufgabe wird erfindungsgemäss durch die Merkmale des kennzeichnenden Teiles des Anspruches 1 oder 8 bzw. des Anspruches 9 oder 10 gelöst.

In Abkehr vom bisherigen Bestreben, möglichst grosse Wickel zu bilden, werden erfindungsgemäss einzelne kleinere Wickel gebildet, die ein leichtes Handhaben sowie eine platzsparende Lagerung ermöglichen. Was bisher zu einem einzigen Wickel aufgewickelt wurde, wird neu auf mehrere Wickel aufgeteilt. Da letztere selbsttragend sind und nicht auseinanderfallen, wenn sie in eine Lage gebracht werden, in der ihre Längsachse in vertikaler Richtung verläuft, auch wenn dabei die Druckprodukte an der Wickelunterseite nicht abgestützt werden, ist es möglich, die Wickel auch liegend, d.h. mit vertikaler Längsachse, zu transportieren und zu lagern. Und das trotz des Umstandes, dass die aufgewickelte Schuppenformation in sich nicht tragfähig ist, da sie aus einzelnen miteinander nicht verbundenen Erzeugnissen besteht, die sich ohne weiteres voneinander lösen können. Dies ist im Gegensatz zu einem aus einer kontinuierlichen Papier-oder Kunststoffbahn gebildeten Wickel, in welchem die einzelnen Wicklungslagen vollflächig aneinander anliegen und damit zwischen diesen Wicklungslagen ein genügend grosser Reibschluss besteht, um ein Auseinanderfallen des Wickels zu verhindern.

Bisher wurde vermieden, aus aufgewickelten Druckprodukten bestehende Wickel mit vertikal verlaufender Längsachse zu handhaben. Die Handhabung und Lagerung der Wickel erfolgte mit im wesentlichen horizontaler Längsachse, wobei zudem noch Wickelkerne mit seitlich der aufgewickelten Erzeugnisse verlaufenden Stützscheiben verwendet wurden.

Dank der gegenüber den bekannten Wickeln geringeren Abmessungen der neuen Wickel und auch deren Wickelkerne kann die Lagerung dieser Wickel platzsparend erfolgen, zumal es möglich ist, die Wickel mit in vertikaler Richtung verlaufender Längsachse zu einem Turm aufeinander zu legen. Dabei ist es nicht erforderlich, zwischen die Wickel eine Zwischenlage einzulegen. Die Wickel können vielmehr unter direkter Berührung aufeinander aufliegen. Da sich dabei die Wickel mit ihren Flachseiten und nicht am Umfang abstützen, lassen sich die Wickel zu stabilen Türmen beträchtlicher Höhe aufschichten.

Vorzugsweise werden die Wickel auf Paletten aufgelegt. Dies erlaubt ein Transportieren der Wickel mittels herkömmlicher Transportmittel, wie z.B. Gabelstapler, Hochhubwagen, Rollbahnen usw. Auf diese Weise lassen sich somit ohne Schwierigkeiten miteinander eine Anzahl von Wickeln transportieren, auf denen insgesamt mindestens gleichviel Druckereierzeugnisse aufgewickelt sind wie bei einem grossen Wickel herkömmlicher Art. Durch das Aufteilen einer gegebenen Anzahl von Druckereierzeugnissen auf mehrere Wickel entstehen somit gegenüber den bisherigen Lösungen hinsichtlich Transportmenge keine Nachteile.

Bei einer Lagerung der Wickel mit in vertikaler Richtung verlaufender Längsachse werden die aufgewickelten Druckereierzeugnisse hochkant gelagert, d.h. nicht mehr in derselben Lage, in der sie dem Wickel zugeführt werden. Dies bringt die bereits erwähnten Vorteile (platzsparende Zwischenlagerung und problemlose Handhabung der Wickel). Für das Auf- und Abwickeln der Schuppenformation auf die bzw. von den Wickelkernen werden letztere bzw. die Wickel in eine Lage gebracht, in der deren Längsachse wieder im wesentlichen horizontal verläuft. Dies erlaubt ein Zuführen bzw. Wegführen der Schuppenformation in ihrer ursprünglichen Lage, welche ein einfaches Fördern und Weiterverarbeiten ermöglicht.

Bevorzugte Weiterausgestaltungen des erfindungsgemässen Verfahrens bzw. der erfindungsgemässen Vorrichtung bilden Gegenstand der abhängigen Ansprüche 2 bis 7 und 10 bis 17.

Im folgenden wird anhand der Zeichnung der Erfindungsgegenstand näher erläutert. Es zeigen rein schematisch:
Fig. 1 in Seitenansicht eine Aufwickelstation,
Fig. 2 einen Teil eines Produktewickels im Schnitt;
Fig. 3 und 4 bzw. 5 und 6 in Seitenansicht bzw. in Vorderansicht eine erste bzw. eine zweite Ausfuhrungsform eines Umschlaggerätes für die Produktewickel;
Fig. 7 und 8 in Seitenansicht bzw. in Draufsicht einen auf einer Palette aufliegenden Wickelstapel;
Fig. 9 in Seitenansicht einen auf dem Boden aufliegenden Wickelstapel, und
Fig. 10 in Seitenansicht eine Abwickelstation.

In der Figur ist eine fahrbare Aufwickelstation I gezeigt, welche zwei übereinander angeordnete Aufwickelstellen 2 und 3 aufweisen. Jede Aufwickelstelle 2,3 ist mit einer nur rein schematisch dargestellten Lagerung 4,5 für hohlzylindrische Wickelkerne 6,7 versehen. Diese Lagerungen 4,5 sind so ausgebildet, dass die Wickelkerne 6,7 mit im wesentlichen horizontal verlaufender Längsachse 6a,7a drehbar gelagert sind. Jeder Aufwickelstelle 2,3 ist weiter eine ebenfalls nur schematisch dargestellte Lagerung 8,9 für eine Vorratsspule 10 bzw. 11 für ein Wickelband 12 bzw. 13 zugeordnet. Dieses Wickelband 12,13 läuft über eine Antriebsrolle 14,15. Unterhalb jeder Lagerung 4,5 für die Wickelkerne 6,7 ist ein als Wippe ausgebildeter Bandförderer 16,17 angeordnet, der am einen Ende um die Achse 16a bzw. 17a verschenkbar gelagert ist. Jedem Bandförderer 16,17 ist ein weiterer Förderer 18 bzw. 19 vorgeschaltet, wobei der Förderer 18 nicht näher dargestellt ist. Den Förderern 18,19 vorgeschaltet ist ein diesen gemeinsamer Zuförderer 20, welcher schuppenförmig übereinanderliegende Druckprodukte 21 zubringt.

Die vom Zuförderer 20 zugeführte Schuppenformation S wird über eine in Fig. nicht dargestellte Weiche einem der beiden Förderer 18 oder 19 zugeführt. In Fig. ist nun der Fall dargestellt, in dem die ankommende Schuppenformation S über die Förderer 18 und 16 in Richtung der Pfeile C der oberen Aufwickelstelle 2 zugeführt werden. An letzterer wird die Schuppenformation S mit einer Flachseite 21' der Druckprodukte 21 dem Wickelkern 6 zugekehrt zusammen mit dem unter Zugspannung stehenden Wickelband 12 auf den Wickelkern 6 aufgewickelt, der zu diesem Zweck auf nicht dargestellte Weise in Richtung des Pfeiles A angetrieben wird. Das Aufwickeln der Schuppenformation S auf den Wikkelkern 6 erfolgt grundsätzlich auf die in der CH-PS 642 602 bzw. in der entsprechenden US-PS 4,438,618 beschriebene Weise.

Auf dem Wickelkern 6 wird nun ein selbsttragender Wickel 22 gebildet, der in der Grösse derart bemessen ist, dass er nicht auseinanderfällt, wenn er in eine Lage gebracht wird, in der die Wickellängsachse 6a sich im wesentlichen in vertikaler Richtung erstreckt.

In der Fig. 2 ist in vergrössertem Massstab und im Schnitt ein Teil eines solchen Wickels 22 dargestellt. Wie aus dieser Fig. 2 hervorgeht, ist die Länge X des Wickelkernes 6 geringer als die Breite Y der aufgewickelten Druckprodukte 21. Letztere stehen somit seitlich über den Wickelkern 6 vor. Die Seitenkanten 21a und 21b der Druckprodukte 21 liegen vollständig frei. Der Wickel 22 ist somit im Bereich dieser Seitenkanten 21a,21b nicht abgestützt. Die Fig. 2 zeigt ferner das zwischen die einzelnen Wicklungslagen 24 eingewickelte Wickelband 12. Im Bereich dieses Wickelbandes 12 weist der Wickel 22 eine Einschnürung 25 auf. D.h., die Druckprodukte 21 sind im Bereich des Wickelbandes 12 etwas verformt. Diese Verformung trägt nun dazu bei, dass der Wickel 22 selbsttragend ist, indem durch das Ineinandergreifen der Druckprodukte 21 im Bereich der Einschnürung 25 ein gegenseitiges Bewegen der Druckprodukte 21 in Richtung der Wickellängsachse 6a erschwert wird, wenn der Wickel 22 mit in vertikaler Richtung verlaufender Längsachse 6a transportiert oder gelagert wird.

Sobald der Wickel 22 an der Aufwickelstelle 2 seine Endgrösse erreicht hat, wird die ankommende Schuppenformation S auf die untere Aufwickelstelle 3 umgeleitet und auf die beschriebene Weise auf den Wickelkern 7 aufgewickelt. Währenddessen kann der fertige Wickel 22 von der oberen Aufwickelstelle 2 entfernt und durch einen neuen, leeren Wickelkern ersetzt werden.

In den Fig. 3 und 4 bzw. 5 und 6 sind nun Geräte gezeigt, welche zum Handhaben der fertigen Wickel 22 geeignet sind.

Das in den Fig. 3 und 4 gezeigte Umschlaggerät 26 weist ein Gestell 27 auf, das auf Rädern 28 gelagert ist. An diesem Gestell 27 sind heb- und senkbar zwei horizontale Tragarme 29 angeordnet. Diese sind an ihrem Ende mit einem Greifbacken 30 versehen, der um eine Achse 31 drehbar am zugeordneten Tragarm 29 gelagert ist. Mittels der Greifbacken 30, deren gegenseitiger Abstand verändert werden kann, werden die fertigen Wickel 22 an ihrem Umfang 22a erfasst und festgehalten.

Zur Entnahme des in Fig. 3 strichpunktiert dargestellten Wickels 22 von der Aufwickelstelle 2 bzw. 3 wird dieser Wickel 22 zwischen den beiden in ihre vertikale Stellung verschwenkten Greifbacken 30 festgeklemmt und von der Lagerung 4 bzw. 5 entfernt. Anschliessend wird der Wickel 22 für den weiteren Transport und die Zwischenlagerung durch Drehen der Greifbacken 30 um die Achse 31 um 90 _{°} in eine Lage gebracht, in der die Längsachse 6a des Wickels 22 im wesentlichen in vertikaler Richtung verläuft, wie das in den Fig. 3 und 4 dargestellt ist.

Das in den Fig. 5 und 6 dargestellte Umschlaggerät 32 weist ebenfalls ein Gestell 33 auf, das mit Rädern 34 versehen ist. Vom Gestell 33 ragen zwei heb- und senkbare Tragarme 35 ab, die an ihren Enden mit Drehgelenken 36 versehen sind. In diesen Drehgelenken ist ein um eine horizontale Achse 36a drehbarer Träger 37 gelagert. Von diesem Träger 37 stehen zwei Greifer 38,39 ab, die in ihrem gegenseitigen Abstand veränderbar sind. Diese Greifer 38, 39 greifen an einer auf der Innenseite des Wickelkernes 6 angebrachten, umlaufenden Rippe 40 an und halten so den Wickelkern 6. Letzterer ist mit einer zweiten umlaufenden Rippe 41 versehen, die zum Abstützen des Wickelkernes 6 auf der Lagerung 4 bzw. 5 dient.

Das Umschlaggerät 32 erfasst mittels der Greifer 38,39 den auf der Lagerung 4 bzw. 5 sitzenden Wickel 22 und hebt letzteren von dieser Lagerung 4,5 ab. Anschliessend wird der in Fig. 5 strichpunktierte dargestellte Wickel 22 durch Drehen des Trägers 37 um die Achse 36a in eine Lage verbracht, in der die Längsachse 6a des Wickels 22 eine etwa vertikale Richtung einnimmt. In dieser Lage wird nun der Wickel 22 transportiert und gelagert.

Sowohl beim Umschlaggerät 26 gemäss den Fig. 3 und 4 wie beim Umschlaggerät 32 gemäss den Fig. 5 und 6 wird der Wickel nur am Umfang 22a bzw. am Wickelkern 6 behalten. Eine Abstützung der Druckprodukte auf der untenliegenden Seite, d.h. auf der Seite der Seitenkanten 21a, erfolgt nicht. Da der Wickel 22 wie bereits erwähnt eine derartige Grösse und Eigenstabilität aufweist, dass er selbsttragend ist, fällt der Wickel 22 auch in der in den Fig. 3 bis 6 gezeigten horizontalen Transportlage nicht auseinander. Dies erlaubt nun, den Wickel 22 nicht nur in dieser horizontalen Lage zu transportieren, sondern auch in dieser Lage zu stapeln.

In den Fig. 7 und 8 ist ein aus einer Anzahl von unmittelbar aufeinanderliegenden Wickeln 22 gebildeter Turm T gezeigt, der auf einer Palette 42 aufliegt. Die Längsachsen 6a aller Wickel 22 verlaufen in vertikaler Richtung. Wie aus Fig. 8 hervorgeht, ist der Durchmesser D der Wickel 22 etwas kleiner als die Länge L der Palette 42. Dies erlaubt es, den Turm samt Palette mit herkömmlichen Fördergeräten, z.B. einem Gabelstapler oder einem Hochhubwagen zu bewegen. Die Paletten 42 können mittels der Umschlaggeräte 26,32 an der Aufwickelstation I beladen und anschliessend in ein Zwischenlager verbracht oder auf ein Fahrzeug verladen werden. Hiezu können wie bereits erwähnt herkömmliche Mittel verwendet werden. Zu diesem Zwecke ist es von Vorteil, wenn der Durchmesser D der Wickel 22 nicht oder nur geringfügig grösser ist als die Länge L oder die Breite B der verwendeten Paletten 42.

Daneben ist es selbstverständlich möglich, die Wickel 22 zu einem Turm T aufzuschichten, der direkt auf dem Boden 43 aufliegt, wie das in Fig. 9 dargestellt ist. Bei dieser Lagerungsart erfolgt der Transport der Wickel 22 von der Aufwickelstation I zum Lagerort mittels Umschlaggeräten der in den Fig. 3 bis 6 gezeigten Art. Dabei müssen diese Umschlaggeräte jedoch nicht zwingend in der Lage sein, gleich wie die Umschlaggeräte 26 und 32 die Wickel 22 von der vertikalen in die horizontale Lage zu bringen, da diese Transportgeräte nur die bereits in eine horizontale Lage gebrachten Wickel 22 zu transportieren haben. Dabei ist es auch möglich, diese Transportgeräte so auszubilden, dass sie in der Lage sind, zwei und mehr Wickel gleichzeitig zu transportieren.

Werden die zu den Wickeln 22 aufgewickelten Druckprodukte 21 für die Weiterverarbeitung benötigt, so werden die Wik kel 22 bzw. palettierten Wickeltürme T zu einer Abwickelstation 44 gebracht, wie sie beispielsweise in Fig. 10 dargestellt ist. Diese Abwickelstation 44 befindet sich vorzugsweise in der Nähe der Weiterverarbeitungseinrichtung.

Die Abwickelstation 44 ist der Aufwickelstation I gemäss Fig. I sehr ähnlich und weist zwei übereinander angeordnete Abwickelstellen 45,46 auf. An jeder Abwickelstelle 45, 46 ist eine nur schematisch dargestellte Lagerung 47,48 für die Wickelkerne 6 bzw. 7 vorgesehen. Für die Lagerung der Vorratsspulen 10,11 für die Wickelbänder 12,13 ist jede Abwickelstelle 45,46 mit einer Lagerung 49,50 ausgerüstet. Die Wickelbänder 12,13 werden über eine auf nicht näher dargestellte Weise angetriebene Förderrolle 51,52 geführt. Unterhalb jeder Lagerung 47,48 ist ein als Wippe ausgebildeter Bandförderer 53 bzw. 54 angeordnet, der am einen Ende um die Achse 53a bzw. 54a drehbar gelagert ist. Den Bandförderern 53,54 nachgeschaltet sind weitere Förderer 55,56, von denen der Förderer 55 nicht näher dargestellt ist. Die beiden Förderer 55,56 führen zu einer nicht dargestellten Weiche, an die ein Wegförderer 57 anschliesst.

Mittels Umschlaggeräten 26 bzw. 32, wie sie in den Fig. 3 bis 6 gezeigt sind, werden die in horizontaler Lage zur Abwickelstation 44 gebrachten Wickel 22 in die vertikale Lage gebracht, in der die Längsachse 6a der Wickel 22 im wesentlichen horizontal verläuft. In dieser vertikalen Lage wird jeweils ein Wickel 22 auf die Lagerung 47 bzw. 48 aufgesetzt. Anschliessend wird das Wickelband 12 bzw. 13 mit der Vorratsspule 8 bzw. 9 verbunden. Durch Antreiben der Förderrollen 51 bzw. 52 wird das Wickelband 12 bzw. 13 und damit auch die Schuppenformation S vom Wickel 22 abgewickelt, der sich dabei in Richtung des Pfeiles E dreht. Die abgewickelte Schuppenformation S wird in Rich tung der Pfeile F weggeführt. Das Abwickeln der Schuppenformation S vom Wickel 22 erfolgt grundsätzlich auf die in der CH-PS 649 062 bzw. der dieser entsprechenden US-PS 4,438,618 beschriebene Weise.

In Fig. 10 ist an der unteren Abwickelstelle 46 ein leerer Wickelkern 7 gezeigt, der nun entfernt und durch einen neuen Wickel 22 ersetzt werden kann, während an der obern Abwickelstelle 45 der vorgängig bereitgestellte Wickel 22 abgewickelt wird.

Durch die beschriebene Ausbildung der Auf- und Abwickelstationen I und 44 als Doppelstationen ist es möglich, einen kontinuierlich anfallenden Schuppenstrom S aufzuwikkeln bzw. die Druckprodukte 21 als kontinuierlichen Schuppenstrom S abzuwickeln, obwohl von Zeit zu Zeit ein Austauschen eines vollen Wickels 22 durch einen leeren Wikkelkern 6,7 bzw. eines leeren Wickelkerns durch einen vollen Wickel nötig ist. Da die vollen Wickel 22 keinen sehr grossen Durchmesser haben (in der Regel kleiner als 2 Meter), können die beiden Aufwickelstellen 2,3 bzw. Abwikkelstellen 45,46 übereinander angeordnet werden, ohne dass in der Höhe unverhältnismässig viel Platz benötigt wird.

Es hat sich gezeigt, dass sich bei einem Durchmesser des Wickelkernes 6,7 von 50 cm Wickel mit einem Aussendurchmesser von etwa 150 cm bilden lassen, die beim Transportieren bzw. Lagern mit in vertikaler Richtung verlaufender Längsachse 6a nicht auseinanderfallen, obwohl dabei der Wickel 22 auf der Unterseite nicht abgestützt wird.

Es versteht sich, dass für das Verbringen der Wickel 22 von der vertikalen in die horizontale Lage und umgekehrt auch geeignete Umschlaggeräte verwendet werden können, die anders ausgebildet sind als die in den Fig. 3 bis 6 gezeigten Umschlaggeräte 26 und 32.

Aus dem beschriebenen Aufwickeln der anfallenden Schuppenformation S zu selbsttragenden Wickeln 22 ergeben sich unter anderem die folgenden Vorteile: platzsparendes Lagern der Wickel, einfaches Transportieren der Wickel mit weitgehend herkömmlichen Geräten, keine grossen Investitionen in Spezialgeräte und -anlagen nötig.

## Patentansprüche

1. Verfahren zum Verarbeiten von in Schuppenformation (S) anfallenden Druckereierzeugnissen (21), wie Zeitungen, Zeitschriften und dergleichen, bei dem die Schuppenformation (S) zusammen mit einem unter Zugspannung stehenden Wickelband (12) mit einer ihrer Flachseiten einem hohlzylindrischen Wickelkern (6), der um eine im wesentlichen horizontale Achse (6a) gedreht wird, zugekehrt auf diesen Wickelkern (6) aufgewickelt wird und die fertigen Wickel (22) von der Aufwickelstelle wegtransportiert werden, dadurch gekennzeichnet, dass die fertigen Wickel (22) zum Handhaben am Umfang (22a) und/oder am Wickelkern (6) erfasst und in eine Lage verbracht werden, in der die Längsachse (6a) der Wickel (22) in im wesentlichen vertikaler Richtung verläuft, ohne dass die Druckereierzeugnisse (21) an ihrer untenliegenden Seitenkante (21 a) gestützt werden.

2. Verfahren nach Anspruch 1, dadurch gekennzeichnet, dass zur Zwischenlagerung die Wickel (22) unter direkter Berührung aufeinandergelegt werden.

3. Verfahren nach einem der Ansprüche 1 oder 2, dadurch gekennzeichnet, dass die Wickel (22) für den Transport und/oder die Zwischenlagerung auf eine Palette (42) aufgelegt werden.

4. Verfahren nach Anspruch 3, dadurch gekennzeichnet, dass Wickel (22) mit einem Durchmesser (D) gebildet werden, die kleiner oder höchstens wenig grösser als die Breite (B) oder Länge (L) der verwendeten Paletten (42) sind.

5. Verfahren nach einem der Ansprüche 1 bis 4, dadurch gekennzeichnet, dass Wickel (22) gebildet werden, die im Bereich des Wickelbandes (12) eingeschnürt sind.

6. Verfahren nach einem der Ansprüche 1 bis 5, dadurch gekennzeichnet, dass die ankommende Schuppenformation (S) zuerst einer (2) von zwei übereinander angeordneten Wickelstellen (2, 3) zugeführt, zu einem Wickel (22) aufgewickelt und nach Fertigstellung dieses Wickels (22) der andern Aufwickelstelle (3) zugeleitet wird.

7. Verfahren nach einem der Ansprüche 1 bis 6, dadurch gekennzeichnet, dass zum Abwickeln der Druckereierzeugnisse (21) die Wickel (22) an einer Abwickelstelle (44) um eine im wesentlichen horizontale Achse (6a) drehbar gelagert werden und zum Transport zur Abwickelstelle (44) und/oder Verbringen in eine Lage mit im wesentlichen horizontaler Längsachse (6a) am Umfang (22a) und/oder am Wickelkern (6) erfasst werden, ohne dass die Druckereierzeugnisse (21) an ihrer untenliegenden Seitenkante (21 a) gestützt werden.

8. Verfahren zum Verarbeiten von in Schuppenformation (S) anfallenden Druckereierzeugnissen (21), wie Zeitungen, Zeitschriften und dergleichen, bei dem die Schuppenformation (S) zusammen mit einem unter Zugspannung stehenden Wickelband (12) mit einer ihrer Flachseiten einem hohlzylindrischen Wickelkern (6), der um eine im wesentlichen horizontale Achse (6a) gedreht wird, zugekehrt auf diesen Wickelkern (6) aufgewickelt wird, und die fertigen Wickel (22) zur Zwischenlagerung von der Aufwickelstelle (1) wegtransportiert und zum Abwickeln der Druckereierzeugnisse (21) anschliessend einer Abwickelstelle (44) zugeführt und an dieser um eine im wesentlichen horizontale Achse (6a) drehbar gelagert werden, dadurch gekennzeichnet, dass die Wickel (22) zum Handhaben und/ oder Zwischenlagern am Umfang (22a) und/oder am Wickelkern (6) erfasst und in eine Lage verbracht werden, in der die Längsachse (6a) der Wickel (22) in im wesentlichen vertikaler Richtung verläuft und dass die Wickel (22) zum Transport zur Abwickelstelle (44) und/oder Verbringen in eine Lage mit im wesentlichen horizontaler Längsachse (6a) am Umfang (22a) und/oder am Wickelkern (6) erfasst werden, ohne dass die Druckereierzeugnisse (21) an ihrer untenliegenden Seitenkante (21a) gestützt werden.

9. Vorrichtung zum Durchführen des Verfahrens nach Anspruch 1, mit einem um eine im wesentlichen horizontal verlaufende Achse (6a) drehend antreibbaren, hohlzylindrischen Wickelkern (6), mit einer die Schuppenformation (S) mit einer ihrer Flachseiten dem Wickelkern (6) zugekehrt an letzteren leitenden Fördereinrichtung (16), mit einem mit dem Wickelkern (6) verbundenen, unter Zugspannung setzbaren und mit der Schuppenformation (S) auf den Wickelkern (6) aufwickelbaren Wickelband (12) und mit einer Einrichtung (26, 32) zum Transportieren der fertigen Wickel (22) von der Aufwickelstelle weg, dadurch gekennzeichnet, dass die Einrichtung zum Transportieren der fertigen Wickel (22) mindestens ein, vorzugsweise fahrbares, Gerät (26, 32) zum Erfassen der fertigen Wickel (22) am Umfang (22a) und/oder am Wickelkern (6) und zum Verbringen der Wickel (22) in eine Lage, in der die Längsachse (6a) der Wickel (22) in im wesentlichen vertikaler Richtung verläuft und die Seitenkanten (21a, 21b) der aufgewickelten Druckereierzeugnisse (21) frei liegen, aufweist.

10. Die Vorrichtung nach Anspruch 9, dadurch gekennzeichnet, dass die Einrichtung wenigstens ein Gerät (26, 32) zum Aufeinanderlegen der fertigen Wickel (22) mit im wesentlichen in vertikaler Richtung verlaufender Längsachse (6a) aufweist.

11. Vorrichtung nach Anspruch 10, dadurch gekennzeichnet, dass die fertigen Wickel (22) auf einer Palette (42) aufeinandergeschichtet sind, die mittels eines Fördergerätes, z.B. eines Gabelstaplers oder eines Hochhubwagens, transportierbar ist.

12. Vorrichtung nach einem der Ansprüche 9 bis 11, gekennzeichnet durch eine zwei übereinander angeordnete und abwechselnd mit aufzuwickelnden Druckereierzeugnissen (21) beschickbare Aufwickelstellen (2, 3) aufweisende Aufwickelstation (1), wobei jede Aufwickelstelle (2, 3) mit einer Lagerstelle (4, 5) zum drehbaren Lagern eines Wickelkernes (6, 7) mit horizontal verlaufender Längsachse (6a, 7a) sowie einer Lagerstelle (8, 9) für eine Vorratsspule (10, 11) für das Wickelband (12, 13) versehen ist.

13. Vorrichtung nach einem der Ansprüche 9 bis 12, dadurch gekennzeichnet, dass eine Abwickelstation (44) mit wenigstens einer Abwickelstelle (45, 46) vorgesehen ist, wobei die Abwickelstelle (45, 46) eine Lagerstelle (47, 48) zum drehbaren Lagern von Wickelkemen (6, 7) mit im wesentlichen horizontal verlaufender Längsachse (6a, 7a) sowie eine Lagerstelle (49, 50) zum Lagern einer antreibbaren Vorratsspule (10, 11) für das Wickelband (12, 13) aufweist, und dass wenigstens ein vorzugsweise fahrbares Gerät (26, 32) zum Erfassen der Wickel (22) in einer Lage, in der die Längsachse (6a) der Wickel (22) in im wesentlichen vertikaler Richtung verläuft, am Umfang (22a) und/oder am Wickelkern (6), ohne Stützung der aufgewickelten Druckereierzeugnisse (21) an ihrer untenliegenden Seitenkante (21a) und zum Verbringen der Wickel (22) in eine Lage mit im wesentlichen horizontaler Längsachse (6a) vorgesehen ist.

14. Vorrichtung nach Anspruch 13, dadurch gekennzeichnet, dass die Abwickelstation (44) zwei übereinander angeordnete Abwickelstellen (45, 46) aufweist.

15. Vorrichtung nach einem der Ansprüche 9 bis 14, dadurch gekennzeichnet, dass die Länge (X) des Wickelkernes (6) höchstens der Breite (Y) der aufgewickelten Druckereierzeugnisse (21) entspricht.

16. Vorrichtung nach einem der Ansprüche 9 bis 15, dadurch gekennzeichnet, dass die Wickel (22) im Bereich des Wickelbandes (12) eine Einschnürung (25) aufweisen.

17. Vorrichtung nach einem Ansprüche 9 bis 16, dadurch gekennzeichnet, dass die Innenseite (23) des Wickelkernes (6) über die gesamte Länge durch eine Zylindermantelfläche gebildet ist.

18. Vorrichtung zum Durchführen des Verfahrens nach Anspruch 8, mit einem um eine im wesentlichen horizontal verlaufende Achse (6a) drehend antreibbaren, hohlzylindrischen Wickelkern (6), mit einer die Schuppenformation (S) mit einer ihrer Flachseiten dem Wickelkem (6) zugekehrt an letzteren leitenden Fördereinrichtung (16), mit einem mit dem Wickelkern (6) verbundenen, unter Zugspannung setzbaren und mit der Schuppenformation (S) auf den Wickelkern (6) aufwickelbaren Wickelband (12) und mit einer Einrichtung (26, 32) zum Transportieren der fertigen Wickel (22) von der Aufwickelsteile weg in ein Zwischenlager und einer Einrichtung (26, 32) zum Transportieren der fertigen Wickel (22) vom Zwischenlager zu einer Abwickelstation (44) mit wenigstens einer Abwickelstelle (45, 46) mit einer Lagerstelle (47, 48) zum drehbaren Lagern von Wickelkernen (6, 7) mit im wesentlichen horizontal verlaufender Längsachse (6a, 7a) sowie mit einer Lagerstelle (49, 50) zum Lagern einer antreibbaren Vorratsspule (10, 11) für das Wickelband (12, 13), dadurch gekennzeichnet, dass die Einrichtung zum Transportieren der fertigen Wickel (22) von der Aufwickelstelle weg mindestens ein vorzugsweise fahrbares, Gerät (26, 32) zum Erfassen der fertigen Wickel (22) am Umfang (22a) und/oder am Wickelkern (6) und zum Verbringen der Wickel (22) in eine Lage, in der die Längsachse (6a) der Wickel (22) in im wesentlichen vertikaler Richtung verläuft und die Seitenkanten (21a, 21b) der aufgewickelten Druckereierzeugnisse (21) frei liegen, aufweist und dass die Einrichtung zum Transportieren der Wickel (22) vom Zwischenlager zu der Abwickelstation (44) mindestens ein Gerät (26, 32) zum Erfassen der Wickel (22) am Umfang (22a) und/oder am Wickelkern (6) ohne Stützung der aufgewickelten Druckereierzeugnisse (21) an ihrer untenliegenden Seitenkante (21 a) und zum Verbringen der Wickel (22) in eine Lage mit im wesentlichen in horizontaler Richtung verlaufender Längsachse (6a) aufweist.

## Claims

1. Process for processing printing products (21) arriving in an imbricated formation (S), such as newspapers, periodicals and the like, in which the imbricated formation (S) is wound together with a tensioned winding band (12), with one of its flat sides facing a hollow cylindrical winding core (6), which is rotated about a substantially horizontal axis (6a), onto this winding core (6) and the finished rolls (22) are transported away from the winding location, characterized in that the finished rolls (22) are seized at the circumference (22a) and/or at the winding core (6) for handling and moved into a position in which the longitudinal axis (6a) of the rolls (22) runs in substantially vertical direction, without the printing products (21) being supported at their bottom side edge (21 a).

2. Process according to Claim 1, characterized in that, for intermediate storage, the rolls (22) are placed one on top of the other in direct contact.

3. Process according to one of Claims 1 or 2, characterized in that, for transport and/or intermediate storage, the rolls (22) are placed on a pallet (42).

4. Process according to Claim 3, characterized in that rolls (22) having a diameter (D) are formed which are smaller or, at most, slightly larger than the width (B) or length (L) of the pallets (42) used.

5. Process according to one of Claims 1 to 4, characterized in that rolls (22) are formed which are constricted in the region of the winding band (12).

6. Process according to one of Claims 1 to 5, characterized in that the incoming imbricated formation (S) is firstly fed to one (2) of two winding locations (2, 3) arranged one above the other, is wound up into a roll (22) and, after completion of this roll (22), is fed to the other winding location (3).

7. Process according to one of Claims 1 to 6, characterized in that, for the unwinding of the printing products (21), the rolls (22) are mounted rotatably about a substantially horizontal axis (6a) at an unwinding location (44) and, for transport to the unwinding location (44) and/or moving into a position with substantially horizontal longitudinal axis (6a), are seized at the circumference (22a) and/or at the winding core (6) without the printing products (21) being supported at their bottom side edge (21 a).

8. Process for processing printing products (21) arriving in an imbricated formation (S), such as newspapers, periodicals and the like, in which the imbricated formation (S) is wound, together with a tensioned winding band (12) with one of its flat sides facing a hollow-cylindrical winding core (6), which is rotated about a substantially horizontal axis (6a), onto this winding core (6), and the finished rolls (22) are transported away from the winding location (1) for intermediate storage and are subsequently fed to an unwinding location (44) for unwinding of the printing products (21) and at this unwinding location are mounted rotatably about a substantially horizontal axis (6a), characterized in that the rolls (22) are seized at the circumference (22a) and/or at the winding core (6) for handling and/or intermediate storing and moved into a position in which the longitudinal axis (6a) of the rolls (22) runs in a substantially vertical direction and in that the rolls (22) are seized at the circumference (22a) and/or at the winding core (6) for transport to the unwinding location (44) and/or moving into a position with substantially horizontal longitudinal axis (6a) without the printing products (21) being supported at their bottom side edge (21 a).

9. Apparatus for carrying out the process according to Claim 1, with a hollow-cylindrical winding core (6), which can be driven rotatably about a substantially horizontally running axis (6a), with a conveying device (16), leading the imbricated formation (S) with one of its flat sides facing the winding core (6) to the latter, with a winding band (12), connected to the winding core (6), able to be tensioned and able to be wound with the imbricated formation (S) onto the winding core (6), and with a device (26, 32) for transporting the finished rolls (22) away from the winding location, characterized in that the device for transporting the finished rolls (22) has at least one, preferably mobile, unit (26, 32) for seizing the finished rolls (22) at the circumference (22a) and/or at the winding core (6) and for moving the rolls (22) into a position in which the longitudinal axis (6a) of the rolls (22) runs in a substantially vertical direction and the side edges (21 a, 21 b) of the wound-up printing products (21) lie free.

10. Apparatus according to Claim 9, characterized in that the device has at least one unit (26, 32) for placing the finished rolls (22) one on top of the other with longitudinal axis (6a) running substantially in vertical direction.

11. Apparatus according to Claim 10, characterized in that the finished rolls (22) are piled up on a pallet (42), which can be transported by means of a conveying unit, for example a fork-lift truck or a high-lift truck.

12. Apparatus according to one of Claims 9 to 11, characterized by a winding station (1) having two winding locations (2, 3) which are arranged one above the other and can be charged alternately with printing products (21) to be wound up, each winding location (2, 3) being provided with a bearing location (4, 5) for the rotational bearing of a winding core (6, 7) with horizontally running longitudinal axis (6a, 7a) and a bearing location (8, 9) for a supply reel (10, 11) for the winding band (12, 13).

13. Apparatus according to one of Claims 9 to 12, characterized in that an unwinding station (44) with at least one unwinding location (45, 46) is provided, the unwinding location (45, 46) having a bearing location (47, 48) for the rotational bearing of winding cores (6, 7) with substantially horizontally running longitudinal axis (6a, 7a) and a bearing location (49, 50) for bearing a drivable supply reel (10, 11) for the winding band (12, 13), and in that at least one preferably mobile unit (26, 32) is provided for seizing the rolls (22) at the circumference (22a) and/or at the winding core (6) in a position in which the longitudinal axis (6a) of the rolls (22) runs in substantially vertical direction without support of the wound-up printing products (21) on their bottom side edge (21 a) and for moving the rolls (22) into a position with substantially horizontal longitudinal axis (6a).

14. Apparatus according to Claim 13, characterized in that the unwinding station (44) has two unwinding locations (45, 46), arranged one above the other.

15. Apparatus according to one of Claims 9 to 14, characterized in that the length (X) of the winding core (6) corresponds, at most, to the width (Y) of the wound-up printing products (21).

16. Apparatus according to one of Claims 9 to 15, characterized in that the rolls (22) have a constriction (25) in the region of the winding band (12).

17. Apparatus according to one of Claims 9 to 16, characterized in that the inside (23) of the winding core (6) is formed over the entire length by a cylindrical surface.

18. Apparatus for carrying out the process according to Claim 8, with a hollow-cylindrical winding core (6), which can be driven rotatably about a substantially horizontally running axis (6a), with a conveying device (16), leading the imbricated formation (S) with one of its flat sides facing the winding core (6), to the latter, with a winding band (12), connected to the winding core (6), able to be tensioned and able to be wound with the imbricated formation (S) onto the winding core (6), and with a device (26, 32) for transporting the finished rolls (22) away from the winding location into an intermediate store, and a device (26, 32) for transporting the finished rolls (22) from the intermediate store to an unwinding station (44) with at least one unwinding location (45, 46) with a bearing location (47, 48) for the rotatable bearing of winding cores (6, 7) with substantially horizontally running longitudinal axis (6a, 7a) and with a bearing location (49, 50) for the bearing of a drivable supply reel (10, 11) for the winding band (12, 13), characterized in that the device for transporting the finished rolls (22) away from the winding location has at least one, preferably mobile, unit (26, 32) for seizing the finished rolls (22) at the circumference (22a) and/or at the winding core (6) and for bringing the rolls (22) into a position in which the longitudinal axis (6a) of the rolls (22) runs in substantially vertical direction and the side edges (21 a, 21 b) of the wound-up printing products (21) lie free, and in that the device for transporting the rolls (22) from the intermediate store to the unwinding station (44) has at least one unit (26, 32) for seizing the rolls (22) at the circumference (22a) and/or at the winding core (6) without support of the wound-up printing products (21) at their bottom side edge (21 a) and for moving the rolls (22) into a position with longitudinal axis (6a) running substantially in horizontal direction.

## Revendications

1. Procédé de traitement d'imprimés (21) tels que des journaux, des périodiques ou des éléments similaires, présentant l'aspect d'une structure en tuiles (S), dans lequel la structure en tuiles (S) est enroulée sur un noyau d'enroulement (6) cylindrique creux, en rotation autour d'un axe sensiblement horizontal (6a), une de ses faces plates étant tournée vers ce noyau d'enroulement (6), en même temps qu'une bande d'enroulement (12) soumise à une contrainte de tension, et dans lequel les rouleaux finis (22) sont enlevés de l'emplacement d'enroulement, caractérisé en ce que les rouleaux finis (22) sont saisis pour la manoeuvre sur la périphérie (22a) et/ou sur le noyau d'enroulement (6) et sont transférés dans une position dans laquelle l'axe longitudinal (6a) des rouleaux (22) est placé sensiblement vertical, sans que les imprimés (21) soient supportés par leur arête latérale inférieure (21 a).

2. Procédé selon la revendication 1, caractérisé en ce que les rouleaux (22) sont superposés en contact direct pour un stockage intermédiaire.

3. Procédé selon l'une des revendications 1 ou 2, caractérisé en ce que les rouleaux (22) sont placés sur une palette (42) pour le transport et/ou le stockage intermédiaire.

4. Procédé selon la revendication 3, caractérisé en ce que sont formés des rouleaux (22) d'un diamètre (D) qui est plus petit ou au maximum un peu plus grand que la largeur (I) ou la longueur (L) des palettes utilisées (42).

5. Procédé selon l'une des revendications 1 à 4, caractérisé en ce que sont formés des rouleaux (22) qui sont resserrés dans la zone de la bande d'enroulement (12).

6. Procédé selon l'une des revendications 1 à 5, caractérisé en ce que la structure en tuiles (S), lorsqu'elle arrive, est d'abord amenée à l'un (2) de deux emplacements d'enroulement superposés (2, 3), enroulée en un rouleau (22), et amenée à l'autre emplacement de rouleau (3) après achèvement de ce rouleau (22).

7. Procédé selon l'une des revendications 1 à 6, caractérisé en ce que, pour dérouler les imprimés (21), les rouleaux (22) sont montés à rotation avec leur axe (6a) sensiblement horizontal dans un emplacement de déroulement (44), et en ce que, pour le transport vers l'emplacement de déroulement (44) et/ou pour le transfert dans la position à axe longitudinal (6a) sensiblement horizontal, les rouleaux (22) sont saisis sur la périphérie (22a) et/ou sur le noyau d'enroulement (6) sans que les imprimés (21) soient supportés par leur arête latérale inférieure (21 a).

8. Procédé de traitement d'imprimés (21) tels que des journaux, des périodiques ou des éléments similaires, présentant l'aspect d'une structure en tuiles (S), dans lequel la structure en tuiles (S) est enroulée sur un noyau d'enroulement (6) cylindrique creux, en rotation autour d'un axe sensiblement horizontal (6a), une de ses faces plates étant tournée vers ce noyau d'enroulement (6), en même temps qu'une bande d'enroulement (12) soumise à une contrainte de tension et dans lequel les rouleaux finis (22) sont enlevés de l'emplacement d'enroulement en vue d'un stockage intermédiaire, et sont ensuite amenés pour le déroulement des imprimés (21) à un emplacement de déroulement (44) et sont, dans celle-ci, montés à rotation avec leur axe (6a) sensiblement horizontal, caractérisé en ce que les rouleaux (22) sont saisis sur la périphérie (22a) et/ou sur le noyau d'enroulement (6) pour la manoeuvre et/ou le stockage intermédiaire, et sont amenés dans une position, dans laquelle l'axe longitudinal (6a) des rouleaux (22) est placé sensiblement vertical, et en ce que les rouleaux (22) sont saisis sur la périphérie (22a) et/ou sur le noyau d'enroulement (6) pour le transport vers l'emplacement de déroulement (44) et/ou le transfert dans une position où leur axe longitudinal (6a) est sensiblement horizontal, sans que les imprimés (21) ne soient supportés par leur arête latérale inférieure (21 a).

9. Dispositif destiné à mettre en oeuvre le procédé selon la revendication 1, comportant un noyau d'enroulement (6) cylindrique creux, apte à être entraîné en rotation autour d'un axe (5a) sensiblement horizontal, un convoyeur (16) amenant la structure en tuiles (S) sur le noyau d'enroulement (6), l'un de ses côtés plats tourné vers ce dernier, une bande d'enroulement (12) qui peut être soumise à une tension et être enroulée sur le noyau d'enroulement (6) avec la structure en tuiles (S), et un dispositif (26, 32) pour transporter les rouleaux finis (22) à partir de l'emplacement d'enroulement, caractérisé en ce que le dispositif de transport des rouleaux finis (22) présente au moins un appareil (26, 32) de préférence mobile, pour saisir les rouleaux finis (22) sur la périphérie (22a) et/ou sur le noyau d'enroulement (6) et pour transférer les rouleaux (22) dans une position dans laquelle l'axe longitudinal (6a) des rouleaux (22) est sensiblement vertical et les arêtes latérales (21 a, 21 b) des imprimés enroulés (21) sont libres.

10. Dispositif selon la revendication 9, caractérisé en ce que le dispositif comprend au moins un appareil (26, 32) pour superposer les rouleaux finis (22), leur axe (6a) étant sensiblement vertical.

11. Dispositif selon la revendication 10, caractérisé en ce que les rouleaux finis (22) sont empilés sur une palette (42) qui est transportable au moyen d'un dispositif de transport, par exemple un chariot à fourche ou un chariot de levage.

12. Dispositif selon l'une des revendications 9 à 11, caractérisé par une station d'enroulement (1) présentant deux emplacements d'enroulement (2, 3) superposées et qui peuvent être alimentées en alternance en imprimés (21) à enrouler, chaque emplacement d'enroulement (2, 3) possédant un emplacement (4, 5) pour loger à rotation un noyau d'enroulement (6, 7) à axe longitudinal (6a, 7a) horizontal, ainsi qu'un emplacement (8, 9) de bobine de réserve (10, 11) de la bande d'enroulement (12, 13).

13. Dispositif selon l'une des revendications 9 à 12, caractérisé par la présence d'une station de déroulement (44), comportant au moins un emplacement de déroulement (45, 46), l'emplacement de déroulement (45, 46) présentant un logement (47, 48) à axe longitudinal sensiblement horizontal (6a, 7a) pour le logement à rotation des rouleaux d'enroulement (6, 7) ainsi qu'un logement (49, 50) pour loger une bobine de réserve (10, 11) pour la bande d'enroulement (12, 13), et par la présence d'au moins un appareil (26, 32) de préférence mobile, pour saisir les rouleaux (22), dans une position dans laquelle l'axe longitudinal (6a) des rouleaux (22) est sensiblement vertical, sur la périphérie (22a) et/ou sur le noyau d'enroulement (6) sans appui des imprimés enroulés (21) sur leur arête latérale inférieure (21a) et pour amener les rouleaux (22) dans une position où l'axe longitudinal (6a) est sensiblement horizontal.

14. Dispositif selon la revendication 13, caractérisé en ce que la station de déroulement (44) présente deux emplacements de déroulement superposés (45, 46).

15. Dispositif selon l'une des revendications 9 à 14, caractérisé en ce que la longueur (X) du noyau d'enroulement (6) correspond au maximum à la largeur (Y) des imprimés enroulés (21).

16. Dispositif selon l'une des revendications 9 à 15, caractérisé en ce que les rouleaux (22) présentent un resserement (25) dans la zone de la bande d'enroulement (12).

17. Dispositif selon l'une des revendications 9 à 16, caractérisé en ce que la face intérieure (23) de la bobine d'enroulement (6) est constituée d'une surface d'enveloppe cylindrique sur toute sa longueur.

18. Dispositif destiné à mettre en oeuvre le procédé selon la revendication 8, comportant un noyau d'enroulement cylindrique creux (6), apte à être entraîné en rotation autour d'un axe (6a) sensiblement horizontal, un convoyeur (16) amenant la structure en tuiles (S) sur le noyau d'enroulement (6), l'un de ses côtés plats tourné vers ce dernier, une bande d'enroulement (12) qui peut être soumise à la tension et être enroulée sur le noyau d'enroulement (6) avec la structure en tuiles (S), et un dispositif (26, 32) pour transporter les rouleaux finis (22) à partir de l'emplacement d'enroulement dans un magasin intermédiaire et un dispositif (26, 32) pour transporter les rouleaux finis du magasin intermédiaire vers une station de déroulement (44) comportant au moins un emplacement de déroulement (45, 46) comprenant au moins un logement (47, 48) pour loger à rotation des noyaux d'enroulement (6, 7) à axe longitudinal (6a, 7a) sensiblement horizontal ainsi qu'un logement (49, 50) pour loger une bobine de réserve (10, 11) pour la bande d'enroulement (12,13), caractérisé en ce que les dispositifs destinés à emmener les rouleaux finis (22) à partir de l'emplacement d'enroulement présentent au moins un appareil (26, 32), de préférence mobile, pour saisir les rouleaux finis (22) sur la périphérie (22a) et/ou sur le noyau d'enroulement (6) et pour amener les rouleaux (22) dans une position dans laquelle l'axe longitudinal (6a) des rouleaux (22) est sensiblement vertical et les arêtes latérales (21 a, 21 b) des imprimés (21) sont libres, et en ce que le dispositif destiné à transporter les rouleaux (22) du magasin intermédiaire à la station de déroulement (44) comporte au moins un appareil (26, 32) pour saisir les rouleaux (22) sur la périphérie (22a) et/ou sur le noyau d'enroulement (6) sans appui des imprimés enroulés (21) sur leur face latérale inférieure (21) et pour amener les rouleaux (22) dans une position où l'axe longitudinal (6a) est sensiblement horizontal.
